# FASCICULE DE BREVET EUROPEEN

(11) **EP 0 373 028 B1**
(45) Date de publication et mention de la délivrance du brevet: **18.05.1994**
(21) Numéro de dépôt: 89403257.2
(22) Date de dépôt: 24.11.1989
(51) Int. Cl.: H01P 1/203

(54) **Filtre passif passe-bande**
Passives Bandpassfilter
Passive band-pass filter

(30) Priorité: 30.11.1988 FR 8815664; 16.06.1989 FR 8908017
(43) Date de publication de la demande: 13.06.1990
(73) Titulaire: THOMSON HYBRIDES, 92800 Puteaux (FR)
(72) Inventeur: Budan, Henri, F-92045 Paris la Défense (FR); Algani, Patrick, F-92045 Paris la Défense (FR); Grosjean, Alain, F-92045 Paris la Défense (FR)
(74) Mandataire: Taboureau, James

(56) Documents cités:
- EP-A- 0 193 162
- EP-A- 0 285 503
- DE-A- 1 906 059
- DE-A- 2 407 313
- FR-A- 2 222 767
- FR-A- 2 570 884
- US-A- 4 253 073
- US-A- 4 721 931
- US-A- 4 740 765
- PATENT ABSTRACTS OF JAPAN, vol. 7, no. 182 (E-192)[1327], 11 août 1983;& JP-A-58 85 601 (NIPPON DENKI K.K.) 23-05-1983
- IDEM

## Description

La présente invention concerne un filtre passif passe-bande, réalisé selon la technologie des circuits hybrides. La structure de ce filtre passif permet de l'adapter, dans le domaine des hyperfréquences, à la fréquence centrale recherchée avec un bon taux de réjection des fréquences inférieures. Il est réalisé sous forme de microbandes sur un substrat céramique.

Différents types de filtres passe-bande sont connus, réalisés en microbandes sur un substrat céramique, selon les technologies couche épaisse ou couche mince. Un example en est donné en figure 1, sur laquelle deux peignes de microbandes interdigités 1 et 2 sont déposés sur un substrat 3. Les microbandes ont une longueur λg/4, λg étant la longueur d'onde guidée dans une microbande, et leur point commun est réuni au plan de masse qui se trouve sur la face arrière du substrat 3. L'entrée E du signal est appliquée à une extrémité libre de la première microbande d'un premier peigne, et la sortie S filtrée est recueillie à une extrémité libre de la dernière microbande d'un second peigne. Ces filtres connus ont deux types d'inconvénients. D'abord, ils occupent une place relativement importante. Actuellement, les techniques de circuits hybrides subissent l'influence de la densité des circuits intégrés qui sont rapportés sur un substrat de circuit hybride, surtout les VLSI à très haute densité d'intégration, et les composants rapportés sur un circuit hybride doivent eux aussi être densifiés, surtout s'ils fonctionnent en hyperfréquences.

Ensuite, ces filtres connus ont une courbe de réponse qui, pour une perte d'insertion donnée, n'est pas suffisamment carrée : c'est une courbe en cloche dont les flancs ne sont pas assez abrupts.

Le filtre passif passe-bande selon l'invention permet de supprimer ces deux inconvénients. Il n'occupe qu'une faible surface sur un substrat diélectrique, et sa courbe de réponse est franche : en dehors de la bande passante, elle coupe franchement les fréquences extérieures, surtout les fréquences plus faibles.

Il est constitué d'une pluralité de lignes microbandes, parallèles entre elles, dont toutes les extrémités d'un même côté sont réunies au plan de masse porté par la face opposée du substrat diélectrique. L'entrée E du signal est appliquée sur la première microbande et la sortie S du signal filtré est recueillie sur la dernière microbande. Dans cette série de microbandes, au moins deux lignes microbandes non voisines, donc non couplées par électromagnétique, sont couplées par une impédance, self ou capacité, rapportée sur le substrat. Les distances, par rapport aux points de masse, auxquelles sont connectées l'entrée, la sortie et les connexions de l'impédance, permettent de régler les impédances d'entrée, de sortie et de modifier la forme de la courbe de réponse du filtre.

Ce type de filtre passe-bande permet d'obtenir une courbe de réponse pour la bande passante dont les flancs sont relativement abrupts, car l'impédance de couplage annule un terme du dénominateur de l'équation de transfert à travers le filtre.

Un premier perfectionnement à ce filtre passe-bande consiste à la munir d'une impédance supplémentaire, à son entrée, qui annule un second terme dans l'équation de transfert, et rend les flancs de la courbe de réponse plus abrupts.

Un second perfectionnement consiste à replier le filtre passe-bande sur lui même, à la façon dont on referme un livre. Cela permet d'en faire un composant plus petit, dont les dimensions sont en accord avec son environnement de circuits intégrés ou de composants miniaturisés.

De façon plus précise, l'invention concerne un filtre passif passe-bande, réalisé au moyen de microbandes déposées sur une face d'un substrat diélectrique, comprenant au moins trois microbandes, parallèles en elles, dont une extrémité est réunie par des moyens appropriés au plan de masse porté par la seconde face du substrat, au moins deux des dites microbandes, non voisines sur le substrat, étant couplées par une impédance Z de couplage, qui est une self ou une capacité, ce filtre étant caractérisé en ce que, en vue de diminuer son encombrement, il est replié sur lui-même selon une ligne médiane perpendiculaire aux microbandes , et des cavaliers permettant de fixer le filtre passif par ses connexions d'accès et de plan de masse.

L'invention sera mieux comprise par la description d un exemple d'application, faite en s'appuyant sur les figures jointes en annexe, qui représentent :
- fig. 1 : schéma d'un filtre passif passe-bande selon l'art connu, déjà exposé,
- fig. 2 : schéma d'un filtre passif passe-bande selon l'invention,
- fig. 3 : courbe de réponse, en fonction de la fréquence, d'un filtre selon l'invention, sans ou avec impédance de couplage,
- fig. 4 : vue en plan du filtre passe-bande, constituant un premier perfectionnement à l'invention,
- fig. 5 : vue de 3/4 dans l'espace du filtre, avant et après pliage, constituant un second perfectionnement à l'invention.

Le filtre passif selon l'invention, représenté en figure 2, est supporté par un substrat 4, dont une face est métallisée en 5 pour former un plan de masse. Ce substrat est en céramique, alumine ou matériaux à haute constante diélectrique (9 ≦ ε ≦100), et son épaisseur est comprise entre 0,3 et 1 mm environ.

Sur la face non métallisée de ce substrat 4 sont déposées une pluralité de lignes microbandes, parallèles entre elles. Il faut au moins trois microbandes 6, 7, 8 pour que deux d'entre elles, au moins, ne soient pas voisines. Par l'une de leurs extrémités, mais du même côté pour toutes les lignes microbandes, celles-ci sont réunies au plan de masse 5 : sur la figure, cette liaison est opérée au moyen de trous métallisés 9, mais d'autres moyens connus sont envisageables. Ces lignes microbandes sont réalisées soit par la technologie en couche épaisse, par sérigraphie, soit par la technologie en couche mince, par évaporation sous vide.

Les lignes microbandes ont une longueur L = λg/4, λg étant la longueur d'onde guidée, et une largeur "l"; elles sont séparées d'une distance "d".

L'entrée E du signal à filtrer est appliquée latéralement à la première bande 6 de la série au moyen d'une métallisation 10 qui, généralement, est orientée vers le bord du substrat 4, ou vers le générateur de signal si celui-ci est intégré sur le même substrat. De la même façon le signal de sortie S, filtré, est recueilli sur une métallisation 11, latérale sur la dernière bande de la série. Les métallisations 10 et 11 sont, respectivement, à des distances x₁ et x₂ des extémités à la masse des deux lignes microbandes considérées.

Selon l'invention, deux lignes microbandes non voisines, telles que les lignes 6 et 8 sur la figure 2, sont couplées par une impédance Z 12, réunie par deux fils ou métallisations 13 et 14 à deux points, respectivement, de la première bande 6 et de la deuxième bande 8 non voisines. L'impédance Z est soit une self, soit une capacité, déposées sur le substrat 4 sous forme de composant discret ou sous forme de couches épaisses. Les fils ou métallisations 13 et 14 sont fixés sur les deux lignes microbandes non voisines à des distances x₃ et x₄ , respectivement, des extrémités à la masse des deux lignes microbandes considérées.

La distance x₁ est choisie pour que le taux d'onde stationnaire à l'entrée TOS = 1, pour une impédance de 50 ohms. Le déplacement de la métallisation d'entrée 10, en faisant varier x₁, permet d'adapter l'impédance à 75 ou 100 ohms, ou à quelqu'autre valeur.

Pour raison de symétrie, et pour le même motif, la distance x₂ permet d'ajuster l'impédance de sortie du filtre passif.

La fréquence centrale du filtre passe-bande est réglée par la longueur L des lignes microbandes.

La bande passante du filtre est réglée par la largeur "l" des lignes, et par l'écartement "d" entre lignes. Plus une microbande est large, meilleur est le filtrage, mais moins bon est le rendement. L'écartement "d" joue le même rôle que la largeur "l" mais plus important.

Des microbandes larges et/ou des écartements étroits donnent des bandes passantes larges et des TOS faibles. Des microbandes étroites et/ou des écartements larges donnent des bandes passantes étroites et des TOS importants.

Les distances x₃ et x₄ permettent d'optimiser le couplage entre deux microbandes non voisines : elles définissent l'impédance d'entrée et l'impédance de sortie liées à la capacité ou self Z 12, et sont calculées en fonction des spécifications requises pour le filtre.

En effet, un filtre dans lequel des microbandes 6 et 8 ne seraient pas couplées a une courbe de réponse en fréquence qui est une courbe de Gauss, bien symétrique, et dont les flancs sont aplatis : le filtrage n'est pas sélectif.

Au contraire, un filtre selon l'invention qui comporte une impédance de couplage Z 12 a une courbe de réponse (S 21) en fonction de la fréquence F :
- qui se rapproche de la courbe 15 de la figure 3 lorsque la valeur de Z augmente : ce filtre coupe bien les fréquences supérieures à la fréquence centrale
- qui au contraire se rapproche de la courbe 16 lorsque la valeur de Z diminue : ce filtre a une meilleure réjection des fréquences inférieures.

Par conséquent, le calcul et le choix des valeurs de x₃, x₄ et Z permet d'obtenir un filtre passif qui
- soit a une forte réjection des fréquences supérieures,
- soit a une forte réjection des fréquences inférieures
- soit a une courbe de réponse symétrique avec de bonnes réjections hors de la fréquence centrale.

Par ailleurs, on a constaté que la présence sur un filtre selon l'invention d'une ou plusieurs microbandes non couplées telle que la microbande 7 centrale améliore la réjection des fréquences extérieures à la fréquence centrale, et rend la courbe de réponse plus "carrée". Plus il y a de microbandes non couplées, plus la bande passante est étroite, mais plus est importante la perte d'insertion du filtre.

De façon plus générale, un filtre selon l'invention peut comporter plus de trois microbandes telles que représentées en figure 2. Prenons le cas d'un filtre à 4 microbandes, qu'on appellera A,B,C,D. Différents couplages peuvent être effectués : couplage A-D ou couplage A-C et B-D. Le choix est effectué en fonction des spécifications imposées au filtre.

Un premier perfectionnement au filtre selon l'invention est représenté en figure 4. Ils consiste à ajouter à l'entrée E du filtre une double impédance Z1 et Z2.

L'impédance Z1 est apportée par une microbande 17, plus fine et d'impédance plus élevée que les microbandes 6,7,8 du filtre. Typiquement, elle a environ 200 micromètres de largeur, et une longueur égale à λ/4. Contrairement aux autres microbandes, elle n'a pas d'extrémité réunie au plan de masse 5.

Connectée en parallèle sur le circuit d'entrée, cette impédance résonne pour la fréquence de réjection. Elle annule un second terme dans l'équation de transfert du filtre, ce qui vient compléter l'action de l'impédance 12 du filtre, qui annule un premier terme.

L'impédance 17 peut aussi être réalisée par une ligne et une capacité.

L'impédance Z2 corrige la détérioration de l'impédance d'entrée, apportée par Z1. Placée en série entre l'entrée E du filtre, et le point de connexion sur la première microbande 6, elle peut être réalisée soit par une ligne 18, soit par une ligne et une capacité.

Les impédances caractéristiques de 17 et 18 sont inter-actives, et calculées pour obtenir la pente et le niveau de réjection souhaités, sur la courbe de réponse du filtre.

Le second perfectionnement permet de réaliser un filtre passe-bande encore plus petit que celui de l'invention principale.

Sur la partie gauche de la figure 5 est très sommairement représenté un filtre selon l'invention : ne sont rapportés que le substrat 4 avec son plan de masse 5, et trois microbandes 6,7,8 avec une entrée E et une sortie S. Bien entendu, ce filtre pourrait comporter plus de trois bandes, et les impédances 17 et 18 du premier perfectionnement.

Bien qu'un tel filtre constitue un progrès en miniaturisation par rapport à l'art connu, il est encore encombrant si on le compare aux puces de circuits intégrés, ou aux puces de composants discrets montables en surface auxquelles il est associée sur un circuit hybride.

Le second perfectionnement consiste à couper le filtre selon une ligne 19 qui, perpendiculaire aux microbandes 6,7,8, le sépare en deux parties égales, dans le sens de la longueur du substrat 4. Les deux parties sont alors, comme montré sur la droite de la figure, brasées l'une sur l'autre, par leurs faces supportant le plan de masse 5.

Les microbandes 6,7,8 dont les moitiés sont désormais portées par les faces supérieure et inférieure d'un sandwich incluant en son centre un plan de masse 5, sont reformées au moyen de cavaliers ou de métallisations 20, sur le flanc du sandwich : la continuité électrique de chaque microbande est ainsi assurée.

Les microbandes doivent être de longueur légèrement plus petite que λg/4 : la longueur des cavaliers 20, égale à deux fois l'épaisseur du substrat 4, ramène cette longueur à λg/4.

Pour monter ce composant miniaturisé sur un substrat, des cavaliers 21, ou autres connexions extérieures adéquates, sont fixés sur les bords du sandwich. Il faut un minimum de trois cavaliers 21, correspondant à l'entrée E, la sortie S et le plan de masse 5. Ces cavaliers sont munis de moyens 22 pour soit implanter le composant dans les trous d'un substrat, soit le monter en CMS (composants montables en surface). L'avantage d'un composant de type DIL, par rapport à un composant en plaquette, est manifeste : gain de place et facilité de fixation d'un filtre qui, replié sur lui-même, a des dimensions proches de celles d'un boîtier de circuit intégré.

Ce type de filtre passif est utilisé dans les systèmes de traitement de l'information, par exemple dans les radio-téléphones, dans la gamme 0,5 à 10 GHz, avec une bande passante de 0,9 à 1 GHz.

## Revendications

1. Filtre passif passe-bande, en technologie hybride, comportant, supportées par une face d'un substrat diélectrique (4), au moins trois microbandes (6, 7, 8), parallèles entre elles, dont une extrémité est réunie par des moyens appropriés (9) au plan de masse (5) porté par la seconde face du substrat (4), au moins deux des dites microbandes (6, 8), non voisines sur le substrat (4) étant couplées par une impédance Z de couplage (12), qui est un self ou une capacité, ce filtre étant caractérisé en ce que, en vue de diminuer son encombrement, il est replié sur lui-même selon une ligne médiane (19) perpendiculaire aux microbandes (6, 7, 8), et des cavaliers (21) permettant de fixer le filtre passif par ses connexions d'accès (E, S) et de plan de masse (5).

2. Filtre passif selon la revendication 1, caractérisé en ce qu'il comprend en outre une première impédance (17), de valeur élevée, en parallèle sur l'entrée (E) du filtre, et une seconde impédance (18), de correction de l'impédance d'entrée, en série sur l'entrée (E).

3. Filtre passif selon la revendication 1, caractérisé en ce que la première impédance (17) est constituée par une microbande, de longueur λg/4, λg étant la longueur d'onde à la fréquence de travail du filtre, et de faible largeur pour augmenter l'impédance.

4. Filtre passif selon la revendication 1, caractérisé en ce que la deuxième impédance (18) est constituée par une microbande.

## Claims

1. Passive bandpass filter, in hybrid technology, including, supported by one face of a dielectric substrate (4), at least three microstrips (6, 7, 8), mutually parallel, one end of which is joined by appropriate means (9) to the earth plane (5) carried by the second face of the substrate (4), at least two of the said microstrips (6, 8), not adjacent on the substrate (4) being coupled by a coupling impedance Z (12), which is a choke or a capacitor, this filter being characterized in that, with a view to reducing its size, it is folded on itself along a median line (19) perpendicular to the microstrips (6, 7, 8), and jumper leads (21) allowing the passive filter to be fixed by its access (I, O) and earth plane (5) connections.

2. Passive filter according to Claim 1, characterized in that it further comprises a first impedance (17), of high value, in parallel on the input (I) of the filter, and a second impedance (18), for correcting the input impedance, in series on the input (I).

3. Passive filter according to Claim 1, characterized in that the first impedance (17) consists of a microstrip, of length λg/4, λg being the wavelength at the working frequency of the filter, and of narrow width in order to increase the impedance.

4. Passive filter according to Claim 1, characterized in that the second impedance (18) consists of a microstrip.

## Patentansprüche

1. Passives Bandpaßfilter in Hybridtechnologie mit wenigstens drei zueinander parallelen, von einer Seite eines dielektrischen Substrats (4) getragenen Mikrobändern (6, 7, 8), von denen ein Ende durch geeignete Mittel (9) mit der von der zweiten Seite des Substrats (4) getragenen Masseebene (5) verbunden ist, wobei wenigstens zwei Mikrobänder (6, 8), die auf dem Substrat (4) nicht benachbart sind, durch eine Kopplungsimpedanz Z (12) gekoppelt sind, die eine Selbstinduktivität oder eine Kapazität ist, wobei das Filter dadurch gekennzeichnet ist, daß es zur Verringerung seines Platzbedarfs längs einer zu den Mikrobändern (6, 7, 8) senkrechten Mittellinie (19) in sich gefaltet ist, wobei Stecker (21) die Befestigung des passiven Filters durch seine Zugangs- (E-S) und Masseebene-Anschlüsse (5) ermöglichen.

2. Passives Filter nach Anspruch 1, dadurch gekennzeichnet, daß es ferner parallel zu dem Eingang (E) des Filters eine erste Impedanz (17) mit hohem Wert und in Reihe mit dem Eingang (E) eine zweite Impedanz (18) zur Korrektur der Eingangsimpedanz aufweist.

3. Passives Filter nach Anspruch 1, dadurch gekennzeichnet, daß die erste Impedanz (17) durch ein Mikroband mit einer Länge λg/4, wobei λg die Wellenlänge bei der Arbeitsfrequenz des Filters ist, und mit geringer Breite zur Erhöhung der Impedanz gebildet ist.

4. Passives Filter nach Anspruch 1, dadurch gekennzeichnet, daß die zweite Impedanz (18) durch ein Mikroband gebildet ist.
